# FASCICULE DE BREVET EUROPEEN

(11) **EP 0 344 520 B1**
(45) Date de publication et mention de la délivrance du brevet: **14.04.1993**
(21) Numéro de dépôt: 89108897.3
(22) Date de dépôt: 18.05.1989
(51) Int. Cl.: F41C 27/00

(54) **Dispositif de récupération des étuis de cartouches pour une arme d'épaule**
Patronenhülsensammler für Feuerwaffen mit Schulterstütze
A spent cartridge collector for a shoulder firearm

(30) Priorité: 01.06.1988 CH 2085/88
(43) Date de publication de la demande: 06.12.1989
(73) Titulaire: Bammate, Timour, F-75005 Paris (FR); Bammate, Marianne, F-75005 Paris (FR)
(72) Inventeur: Bammate, Timour, F-75005 Paris (FR)
(74) Mandataire: Misrachi, Alfred

(56) Documents cités:
- FR-A- 1 538 166
- US-A- 2 931 101
- US-A- 3 153 981
- US-A- 3 156 991
- US-A- 3 739 685
- US-A- 4 020 738
- US-A- 4 594 803
- US-A- 4 715 141

## Description

La présente invention a pour objet un dispositif de récupération des étuis de cartouches pour une arme d'épaule, telle qu'un fusil d'assaut à tir automatique ou semi-automatique, ayant une poignée de charge et une fenêtre d'éjection des étuis des cartouches tirées.

Il existe des dispositifs qui ont déjà été conçus pour tenter de résoudre les problèmes liés à la récupération des étuis des cartouches.

Cette récupération est motivée par le coût élevé des cartouches manufacturées et par la rareté de cartouches de certains calibres, coût et rareté qui incitent la quasi-totalité des tireurs sportifs à récupérer et à recharger eux-mêmes les étuis des cartouches, avec par ailleurs un effet bénéfique sur la précision du tir.

En l'absence d'un dispositif spécialement approprié, la récupération des étuis est souvent malaisée, ceux-ci pouvant être éjectés à plusieurs mètres du tireur, dans des directions diverses et souvent à l'avant du pas de tir.

Afin de limiter la perte d'étuis, les tireurs sont amenés à disposer des écrans de toutes sortes à proximité de la fenêtre d'éjection de l'arme, ce qui n'est guère pratique ni bien efficace du fait que les étuis éjectés ne suivent pas nécessairement la même trajectoire et peuvent passer à côté de ces écrans et ricocher dans des directions inattendues.

Il est d'ailleurs habituel de voir les tireurs, dès la fin des tirs, partir à la recherche d'étuis, parfois bien loin de l'emplacement qu'ils occupaient. Les étuis retrouvés ne sont pas nécessairement ceux du tireur qui les ramasse et il est désagréable pour un tireur sérieux de recharger des étuis dont il ignore combien de fois ils ont été utilisés, ni à quelles charges ils ont déjà été soumis.

Avec les dispositifs de récupération connus du genre précité auquel se rapporte l'invention, ces problèmes sont résolus de manières plus ou moins pratiques selon leurs concepts, du fait que le conteneur est associé à l'arme et que les étuis qui y sont recueillis ne peuvent être que ceux du tireur.

Dans l'un de ces dispositifs, décrit dans le brevet US 4 204 353, le support est vissé sur la carcasse de l'arme et le conteneur est amovible et adaptable au support par un système de verrouillage à pêne élastique enclenchable dans une gâche du support. Une partie de la paroi du conteneur située du côté de la fenêtre d'éjection remonte vers et sous cette dernière et s'appuie sur la carcasse, alors que le verrouillage par pêne et gâche est situé à la partie supérieure du conteneur, et ceci fait que la tenue du conteneur contre la fenêtre d'éjection est assurée par simple gravité.

Dans ce dispositif, les étuis recueillis sont récupérés par détachement du conteneur de son support, par pression manuelle sur le pêne élastique.

Dans un autre dispositif, décrit dans le brevet US 4 028 834, et qui est d'un genre légèrement différent, le support a la forme d'un boîtier à fond ouvert, présentant une ouverture latérale située en face de la fenêtre d'éjection de l'arme, et le conteneur est constitué par un sac en treillis amovible venant se fixer par un système de clipage sur le pourtour du fond ouvert du support. De son côté le support est fixé à l'arme de manière amovible par un système de cornière et de collier d'agrippage élastique venant se prendre respectivement sur le dessus et le pourtour de la carcasse de l'arme.

Dans ce dispositif, les étuis recueillis sont également récupérés par détachement du conteneur de son support.

Cependant, ces deux dispositifs connus présentent en contre-partie de leur avantage relatif à la récupération des étuis, des inconvénients pour certaines opérations de contrôle et manipulations de l'arme, à cause des organes qui sont recouverts ou cachés par le conteneur lorsque celui-ci est en position de service.

C'est ainsi le cas pour la chambre à cartouches qui doit pouvoir être inspectée aisément par le tireur ou le directeur de tir, par exemple à la fin d'un tir pour s'assurer de l'absence de cartouche dans la chambre à feu, et dont l'accès doit être facilité en cas d'enrayage.

C'est le cas également pour la poignée de charge qui doit pouvoir être manipulée sans gêne, notamment en cours de tirs d'entraînement par petites séries de coups qui nécessitent le réarmement manuel après chaque série.

Enfin dans certains cas, tel que par exemple en situation de combat, et sur certaines armes, l'accès au bouton poussoir ou au levier de déverrouillage du chargeur ou encore au sélecteur "sécurité - coup par coup - rafale" doit pouvoir être dégagé rapidement.

Lorsque ces organes sont couverts par le conteneur de ces dispositifs connus, il faut alors ou bien détacher le conteneur de son support, dans le cas du premier brevet cité, ou bien détacher l'ensemble du support et de son conteneur, dans le cas du second brevet cité. Et cela peut devenir très fastidieux, comme par exemple pour des tirs d'entraînement par petites séries de coups qui nécessitent le réarmement manuel après chaque série, ou bien dangereux en situation de combat pour les changements de chargeur et les manipulations du sélecteur de tir.

En outre, les manipulations nécessitées par les détachements et surtout les rattachements successifs du conteneur, en vue de récupérer les étuis recueillis, peuvent être causes de pertes de temps et d'énervement.

Dans un autre brevet US 3 153 981 est décrit un dispositif ne nécessitant pas les détachements et rattachements successifs du conteneur pour pouvoir opérer cette récupération.

Dans ce document, le conteneur est constitué par un sac souple attaché à un cadre pivotant donnant forme à son ouverture d'entrée, et ce cadre est relié par une charnière à un support destiné à être fixé de manière amovible à l'arme, et de telle manière qu'en position haute, l'ouverture ainsi constituée se présente devant la fenêtre d'éjection des étuis de cartouches pour pouvoir les recueillir, et qu'en position basse cette ouverture facilite le retrait des étuis de cartouches recueillis dans le sac en question. Des moyens d'immobilisation du cadre pivotant sont prévus pour pouvoir le maintenir temporairement dans ces deux positions par une force de retenue susceptible d'être vaincue manuellement, ce qui permet l'accès à la fenêtre d'éjection sans nécessiter non plus le démontage et l'enlèvement du dispositif.

Cependant, le fait de devoir retirer les étuis de cartouches recueillis dans le conteneur constitue un inconvénient qui peut devenir majeur dans le cas de la nécessité de devoir les retirer rapidement après un tir par rafales, car dans ce cas les étuis sont brûlants.

L'invention a pour but d'éviter les inconvénients précités en permettant de simplifier et de rendre plus aisées les manipulations du conteneur d'étuis ainsi que les contrôles et manipulations de l'arme qui en est équipée.

A cet effet le dispositif de récupération des étuis de cartouches selon l'invention est tel que défini dans la revendication 1.

De la sorte, la récupération des étuis recueillis dans le conteneur peut se faire de manière aisée, d'un seul geste de la main, en le faisant simplement basculer depuis sa position basse jusqu'à sa position haute, ce qui a pour effet de le vider de son contenu, et par ce même geste, il est également aisé d'inspecter la chambre à cartouche.

Les inconvénients relatifs aux manipulations des organes de l'arme recouverts par le conteneur en position basse de service sont évités non seulement par le fait qu'ils peuvent être dégagés par simple soulèvement du conteneur, mais aussi par le choix d'au moins une position de maintien temporaire de ce dernier par ses moyens d'immobilisation qui évitent de devoir le retenir d'une main pendant que l'autre travaille.

Dans une forme d'exécution adaptée plus particulièrement aux exercices de tir par petites séries de coups, et avec une arme sur laquelle la poignée de charge et la fenêtre d'éjection des étuis sont recouvertes par le conteneur en position basse de service, le dispositif comporte des moyens d'immobilisation du conteneur prévus pour le maintenir dans une position intermédiaire située entre sa position haute et sa position basse, et le conteneur comporte une paroi de retenue des étuis recueillis destinée à les empêcher de tomber dans cette position intermédiaire. Dans cette forme d'exécution, qui peut être combinée avec la précédente, la position intermédiaire du conteneur est ici choisie de manière à libérer totalement l'accès à la poignée de charge. Ceci fait que la poignée de charge peut être manipulée pour recharger l'arme en cours de tir sans faire tomber les étuis déjà recueillis.

Le dessin annexé représente, à titre d'exemples, deux formes d'exécution de l'objet de l'invention.

La figure 1 est une vue en perspective de la première forme d'exécution.

Les figures 2 et 3 sont deux coupes transversales médianes, selon l'axe de coupe I-I de la figure 1, de la première forme d'exécution.

La figure 4 est une coupe transversale médiane de la seconde forme d'exécution.

Dans sa première forme d'exécution représentée figures 1 à 3, le dispositif est montré associé à un fusil d'assaut 1, dessiné en traits mixtes fins, ayant une poignée de charge 2 et une fenêtre d'éjection 3 des étuis des cartouches tirées situées d'un même côté de la carcasse de l'arme et proches l'une de l'autre.

Ce dispositif comprend un support 4 et un conteneur 6 reliés par une charnière 5 de liaison permanente, ainsi que des moyens d'immobilisation temporaire du conteneur par rapport au support constitués ici par un organe d'encliquetage 12 centré sur l'axe de la charnière 5 et solidaire du conteneur 6, et par un cliquet de retenue 11 pressé par le moyen d'une lame de ressort 10 contre l'organe d'encliquetage 12, la lame de ressort 10 étant fixée au support 4.

Le support 4 est une pièce présentant une partie en cornière 8 destinée à être fixée par agrippage élastique des extrémités recourbées de ses deux ailes sur des prises naturelles de la carcasse de l'arme constituées ici par des parois de dénivellations 14 et 15.

Au dessus des deux extrémités de la cornière 8 et solidaires de celles-ci, le support 4 comporte deux consoles parallèles 9 au bout desquelles est articulé l'axe de la charnière 5, en formant deux paliers de celle-ci. Entre ces deux consoles et sur la cornière 8 est fixée la lame de ressort 10 portant le cliquet de retenue 12.

Le conteneur 6 est une boîte quadrangulaire englobant la poignée de charge 2 et comportant une ouverture d'entrée 7 destinée à se présenter en face de la fenêtre 3 d'éjection des étuis.

La paroi frontale 16 du conteneur 6 forme sensiblement un dièdre dont la partie supérieure inclinée est articulée par son extrémité à la charnière 5, entre les deux consoles 9 du support 6.

La paroi arrière 13 du conteneur 6 destinée à jouxter la carcasse de l'arme 1 du côté de la fenêtre d'éjection 3 des étuis remonte jusqu'au dessous de celle-ci et comporte un retour intérieur 17 en forme de saillie triédrique dont la fonction est expliquée plus loin.

Entre les deux consoles 9 du support 4, le conteneur 6 comporte, solidaire de sa paroi frontale 16, l'organe d'encliquetage 12 déjà mentionné et qui présente, comme bien visible figures 2 et 3, trois rainures d'encliquetage 18, 19 et 20 réparties sur sa périphérie et destinées à permettre l'immobilisation du conteneur 6 dans trois positions différentes, par engagement du cliquet 11.

La force de retenue de ce système d'immobilisation est prévue pour pouvoir être vaincue par rotation manuelle du conteneur 6, et également pour ne pas déclencher, une fois le conteneur chargé d'étuis, lors des manipulations normales de l'arme, en toutes positions de tir.

L'engagement du cliquet 11 dans la première rainure 18 de l'organe d'encliquetage 12 assure l'immobilisation du conteneur 6 dans sa position basse, comme représentée figure 2, par laquelle il est appliqué contre la carcasse de l'arme et par laquelle les étuis éjectés par la fenêtre d'éjection 3 passent l'ouverture 7 et tombent pour être recueillis dans le conteneur.

En situation de tir normale, le conteneur 6 est laissé dans cette position basse jusqu'à remplissage, sa contenance étant avantageusement prévue par exemple pour assurer le stockage d'un nombre d'étuis correspondant à au moins la quantité de cartouches d'un chargeur de grande capacité.

En situation de tir par petites séries avec rechargements intermédiaires, comme par exemple dans le cas déjà signalé de tirs d'entraînement particuliers, l'accès à la poignée de charge 2 est obtenu par pivotement du conteneur 6 d'environ 90°, dans une position intermédiaire représentée figure 3, et dans laquelle le cliquet 11 vient s'engager dans la seconde rainure 19 de l'organe d'encliquetage 12.

Dans cette position intermédiaire, la poignée de charge 2 peut donc être utilisée pour le rechargement manuel de l'arme et les étuis déjà recueillis sont retenus dans le conteneur 6 par l'obstacle constitué par le retour intérieur triédrique 17 de la paroi intérieure 13.

Dans les deux situations de tir précitées, et le conteneur 6 une fois rempli, la récupération des étuis recueillis est rendue aisée par le pivotement en position haute du conteneur dans laquelle le cliquet 11 vient s'engager dans la troisième rainure 20 de l'organe d'encliquetage 12, comme représenté en traits interrompus fins sur cette même figure 3.

Dans cette position haute la saillie triédrique 17 de la paroi 13 du conteneur ne constitue plus une retenue, du fait de son changement d'orientation, et libère les étuis 21 qui tombent par gravité pour être récupérés. L'immobilisation du conteneur en position haute permet en outre le contrôle aisé de la chambre à cartouches de l'arme, ainsi que toutes manipulations nécessitées par exemple par un enrayage, sans constituer une gêne pour le tireur.

En cours de tir, et lorsque certains organes de l'arme, tel que par exemple le sélecteur de tir, sont recouverts par le conteneur 6 dans sa position basse, le tireur peut relever et immobiliser ce dernier dans sa position intermédiaire et actionner ces organes d'une seule main sans pour autant faire tomber les étuis déjà recueillis.

Dans sa seconde forme d'exécution représentée partiellement par la figure 4, le dispositif de récupération est adapté à un fusil d'assaut ayant une poignée de charge 2 et une fenêtre d'éjection 3 des étuis de cartouches espacées l'une de l'autre, la poignée de charge 2 étant ici sur le dessus de l'arme alors que la fenêtre d'éjection 3 est sur le côté de celle-ci.

Ce dispositif se compose ici également d'un conteneur 60 et d'un support 40 réunis par une charnière 50.

Le conteneur 60 et le support 40 sont ici espacés dans la direction longitudinale de l'arme. Le support 40, représenté en traits interrompus, est constitué par un collier d'agrippage élastique pris autour d'une partie de la carcasse de l'arme entourant le canon, en avant de l'espace occupé par la fenêtre d'éjection 3 et de la poignée de charge 2, et il porte en porte-à-faux, à la manière d'une baïonnette, l'axe de la charnière 50, entre ces deux éléments.

Le conteneur 60 est ici démuni de paroi intérieure et porte par ses parois latérales contre la carcasse de l'arme, en position basse représentée, son ouverture d'entrée 70 étant étendue sur toute sa surface du côté de l'arme.

Le conteneur 60 est ici immobilisé dans sa position basse par un aimant 110 fixé à sa paroi en regard d'un élément métallique de la carcasse de l'arme qui peut être bien sûr constitué tout simplement par celle-ci.

Dans cette forme d'exécution la charnière 50 se trouve ainsi disposée entre la fenêtre d'éjection 3 et la poignée de charge 2 et le conteneur ne gêne en rien les manipulations de cette dernière.

La récupération des étuis recueillis se fait par un seul geste de la main pour basculer le conteneur 60 en position haute, qui peut être laissée libre et non définie lorsque le basculement du conteneur n'a pas d'autre but que celui de faire tomber les étuis.

Pour faciliter en outre le contrôle de la chambre à cartouches ainsi que les manipulations des organes de l'arme qui seraient cachés par le conteneur 60 en position basse, une solution simple appropriée à cette seconde forme d'exécution consiste à prévoir la charnière 50 d'une raideur suffisante pour pouvoir maintenir ce dernier, à vide, dans une position relevée choisie pour permettre ce contrôle et ces manipulations.

La force de retenue de l'aimant 110 est prévue ici également pour être vaincue par rotation manuelle du conteneur 60 et pour être apte à ne pas déclencher, une fois chargé d'étuis, par les manipulations normales de l'arme en situation de tir.

Les structures des deux formes d'exécution ne sont pas limitatives et des variantes pourront être apportées, notamment dans le type de charnière entre le support et le conteneur et dans les moyens d'immobilisation temporaire de ce dernier par rapport au support, ainsi que dans les moyens de fixation du support sur la carcasse de l'arme.

Les dimensions, et en particulier la longueur du conteneur, peuvent varier selon l'état solidaire ou non de la poignée de charge avec la culasse de l'arme. De même, la forme du conteneur peut être adaptée à la configuration environnante de l'arme, en particulier pour les armes équipées de chargeurs multiples accolés, auquel cas le conteneur pourra être pourvu d'échancrures appropriées.

Pour une arme dont la poignée de charge est solidaire de la culasse et suit les mouvements de celle-ci en tir, lorsque le conteneur est prévu pour la recouvrir également, comme dans la première forme d'exécution, il faut prévoir soit une longueur suffisante du conteneur pour recouvrir toute la course de la poignée de charge, soit une ouverture de passage de celle-ci dans la paroi du conteneur.

Il est également possible de combiner entre eux les moyens des deux formes d'exécution, en tout ou partie, selon ce qui sera jugé nécessaire et suffisant.

Par exemple pour la première forme d'exécution, et lorsque les manipulations des organes cachés de l'arme et le contrôle de la chambre à cartouches peuvent déjà être effectués en position intermédiaire du conteneur 6, l'immobilisation de ce dernier en position haute peut être supprimée. Dans ce cas également, les deux positions basse et intermédiaire peuvent être assurées par un système à aimant, entre le conteneur et la carcasse de l'arme pour la position basse, comme l'aimant 110 de la seconde forme d'exécution, et entre le conteneur et le support pour la position intermédiaire.

Toutes possibilités restent ouvertes pour le choix du mode de fixation du dispositif de récupération des étuis à l'arme sans sortir du cadre de l'invention, les fixations données en exemples dans les deux formes d'exécution n'étant nullement limitatives.

Les système d'accrochage des supports 6 et 60 tels que ceux montrés conviennent tout particulièrement aux armes existantes, car ils n'entraînent pas de modifications de celles-ci.

Pour des armes nouvelles ou pour de nouvelles séries d'armes, il est possible de prévoir par exemple la partie de la charnière reliée à l'arme fixée à celle-ci, soit à demeure, soit par vissage, cette partie de la charnière constituant le support selon l'invention dans sa forme la plus réduite. Cette partie de la charnière peut également, dans ce même esprit, faire partie intégrante de l'arme. Une économie importante peut ainsi être obtenue sur le coût du dispositif de récupération.

Un autre avantage de cette dernière conception adaptée aux armes nouvelles réside dans le fait que, par l'encombrement nécessairement réduit de la partie de la charnière formant le support du conteneur, il est plus facile de prévoir une installation qui ne gêne pas la fixation éventuelle d'une lunette de tir.

Enfin, dans la conception d'une arme nouvelle, il est envisageable d'intégrer le conteneur d'étuis à la structure même de la carcasse de l'arme, à la manière du volet de protection de la fenêtre d'éjection des étuis existant sur certaines armes, dont il remplirait en plus la fonction. Dans ce cas, et par sécurité, l'immobilisation du conteneur en position de service peut être assurée simplement par une raideur appropriée de sa charnière ou un autre moyen équivalent, afin que celle-ci cède lorsque le conteneur ainsi conçu est plein, pour éviter le risque de bourrage et l'enrayage qui pourrait s'ensuivre.

## Revendications

1. Dispositif de récupération des étuis de cartouches pour une arme d'épaule ayant une poignée de charge (2) et une fenêtre (3) d'éjection des étuis de cartouches tirées, comprenant un support (9) muni de moyens (4, 40) pour sa fixation à l'arme, un conteneur mobile (6, 60) relié au support et ayant une ouverture d'entrée (7, 70) destinée à se présenter, dans une position, en face de la fenêtre d'éjection des étuis de cartouches pour recueillir ceux-ci, et dans une autre position, pour pouvoir les récupérer, et des moyens d'immobilisation temporaire de cette ouverture d'entrée dans au moins ces deux positions par une force de retenue susceptible d'être vaincue manuellement, caractérisé en ce que le conteneur est une boîte (6, 60) comportant une ouverture d'entrée (7, 70), une charnière (5, 50) de liaison avec le support (4, 40) établie pour lui conférer une possibilité de rotation allant d'une position basse dans laquelle son ouverture d'entrée est présentée devant la fenêtre d'éjection (3) des étuis, à une position haute dans laquelle les étuis recueillis tombent par gravité par cette ouverture d'entrée pour permettre leur récupération, et des moyens d'immobilisation (11-12, 18, 19, 20, 110) pour pouvoir être maintenue temporairement dans au moins ses deux positions haute et basse.

2. Dispositif selon la revendication 1, caractérisé en ce qu'il comporte en outre des moyens d'immobilisation (11, 12, 19) de la boîte (6) prévus pour pouvoir la maintenir temporairement dans une position intermédiaire située entre sa position haute et sa position basse, et en ce que la paroi de la boîte destinée à jouxter la carcasse de l'arme du côté de la fenêtre (3) d'éjection des étuis remonte jusqu'au dessous de celle-ci et comporte un retour intérieur partiel (17) de retenue des étuis recueillis destiné à les empêcher de tomber dans cette position intermédiaire.

## Claims

1. A spent cartridge collector for a shoulder firearm having a loading handle (2) and a window (3) for the ejection of the cases of the fired cartridges, comprising a support (9) provided with means (4, 40) for its attachment to the firearm, a movable container (6, 60) connected to the support and having an entrance opening (7, 70) intended to be, in one position, opposite the ejection window for the cases in order to collect them, and in another position, to permit recovery thereof, and means for temporarily immobilizing this entrance opening in at least these two positions by a force of retention capable of being overcome manually, characterized in that the container is a box (6, 60) comprising an entrance opening (7, 70), a hinge (5, 50) for connexion with the support (4, 40) arranged to impart thereto a rotation capacity extending from a bottom position in which its entrance opening is positioned in front of the case ejection window (3), to a top position in which the collected cases fall by gravity through said entrance opening in order to permit their recovery, and immobilization means (11-12, 18, 19, 20, 110) in order to be temporarily held in at least both its top and bottom positions.

2. A spent cartridge collector according to claim 1, characterized in that it further comprises immobilization means (11, 12, 19) for the box (6) adapted to hold it temporarily in an intermediate position situated between its top position and its bottom position, and the wall of the box intended to be contiguous to the frame of the firearm on the side of the case ejection window (3) extends upward to below the latter and comprises a partial inner return (17) for the retention of the collected cases intended to prevent them from falling in said intermediate position.

## Patentansprüche

1. Patronenhülsensammel-Vorrichtung für eine Schulterwaffe mit einem Ladehebel (2) und einem Auswerffenster (3) für abgeschossene Patronenhülsen, welche einen mit Mitteln (4,40) zu seiner Befestigung an der Waffe versehenen Träger (9), einen beweglichen, mit dem Träger verbundenen Behälter (6,60) mit einer Eintrittsöffnung (7,70), die in eine Position gegenüber dem Auswerffenster für Patronenhülsen zum Einsammeln derselben und in eine andere Position für die Entnahme derselben bringbar ist, und Mittel zum vorübergehenden Feststellen dieser Eintrittsöffnung in mindestens diesen beiden Stellungen mittels einer von Hand überwindbaren Haltekraft umfaßt,
dadurch gekennzeichnet, daß der Behälter ein Kasten (6,60) ist, der eine Eintrittsöffnung (7,70), ein Scharnier (5,50) zur Verbindung mit dem Träger (4,40), das ihm die Möglichkeit zur Drehung gibt, ausgehend von einer unteren Stellung, in der seine Eintrittsöffnung sich vor dem Auswerffenster (3) für die Hülsen befindet, zu einer oberen Stellung, in der die gesammelten Hülsen zu deren Entnahme aufgrund der Schwerkraft durch diese Eintrittsöffnung fallen, und Mittel zum Feststellen (11-12, 18, 19, 20, 110) aufweist, damit der Behälter vorübergehend in mindestens einer seiner beiden Stellungen - oben und unten - haltbar ist.

2. Vorrichtung nach Anspruch 1, dadurch gekennzeichnet, daß sie weiterhin Mittel (11,12,19) zum Feststellen des Kastens (6) umfaßt, die den letzeren vorübergehend in einer Zwischenstellung halten können, die zwischen seiner oberen Stellung und seiner unteren Stellung liegt, und daß die Wand des Kastens, die zum Anlegen an das Waffengehäuse auf der Seite des Auswerffensters (3) für die Hülsen vorgesehen ist, bis unterhalb desselben ansteigt und eine abschnittsweise innere Rückstülpung (17) zum Zurückhalten der gesammelten Hülsen aufweist, die das Herausfallen der Hülsen in dieser Zwischenstellung verhindert.
